# EUROPÄISCHE PATENTSCHRIFT

(11) **EP 0 461 337 B1**
(45) Veröffentlichungstag und Bekanntmachung des Hinweises auf die Patenterteilung: **30.03.1994**
(21) Anmeldenummer: 91100282.2
(22) Anmeldetag: 10.01.1991
(51) Int. Cl.: G09F 3/02, B42D 15/02

(54) **Selbstklebeetikett zum Befestigen und Versiegeln eines Passbildes**
Self-adhesive label for securing and sealing a passport photograph
Etiquette auto-adhésive pour fixer et sceller une photo d'identité

(30) Priorität: 12.06.1990 DE 4018737
(43) Veröffentlichungstag der Anmeldung: 18.12.1991
(73) Patentinhaber: SCHREINER ETIKETTEN UND SELBSTKLEBETECHNIK GMBH & CO., D-80995 München (DE)
(72) Erfinder: Seidl, Ulf-Peter, D-8000 München 70 (DE); Schreiner,Helmut, D 8000 München 50 (DE)
(74) Vertreter: Kehl, Günther, Dipl.-Phys.

(56) Entgegenhaltungen:
- EP-A- 0 170 712
- WO-A-88/05728
- WO-A-90/00788

## Beschreibung

Die Erfindung bezieht sich auf ein Selbstklebeetikett zum Befestigen und Versiegeln eines Paßbildes in einem Dokument.

Es ist bekannt, Paßbilder in einem Dokument durch Überkleben mit einer selbstklebenden transparenten Folie zu befestigen und zu versiegeln, wie es WO-A-88 05 728 zeigt.

Bei einer solchen Art der Befestigung eines Paßbildes ist das Dokument jedoch nicht gegen Fälschung, d. h. Austauschen des Paßbildes gegen ein anderes, hinreichend gesichert, vor allem weil das Paßbild selbst nicht an dem Dokument haftet. Darüber hinaus bereitet der Umgang mit der transparenten selbstklebenden Abdeckfolie Schwierigkeiten, beispielsweise wenn das Paßbild noch nicht richtig plaziert ist und gleichwohl bereits in Kontakt mit der selbstklebenden Abdeckfolie kommt und eine innige Verbindung mit dieser eingeht.

Die maschinelle Herstellung von vollkommen fertigen Ausweisen, wie beispielsweise Personalausweisen und Reisepässen, ist sehr zeitaufwendig, da ein Paßbild an die Behörde eingereicht und dieses zusammen mit dem Dokument verarbeitet werden muß. Es wäre daher anzustreben, daß die Person, die einen Ausweis benötigt, selbst ein Paßbild in einem vorbereiteten Dokument befestigt und versiegelt. Eine solche Verfahrensweise käme insbesondere für Ausweise in Betracht, deren rechtliche Bedeutung geringer ist als die Bedeutung eines Reisepasses, beispielsweise für Betriebsausweise oder Sozialversicherungsausweise.

Der Erfindung liegt daher die Aufgabe zugrunde, ein Selbstklebeetikett der eingangs genannten Art zu schaffen, mit dessen Hilfe ein Paßbild möglichst sicher gegen späteren Austausch in einem Dokument befestigt werden kann. Der Vorgang des Befestigens und Versiegelns des Paßbildes soll leicht durchführbar sein, so daß er auch von Laien vorgenommen werden kann. Das Selbstklebeetikett soll darüber hinaus die Möglichkeit bieten, maschinell in ein Dokument eingesetzt zu werden, ohne daß hierzu aufwendige Verfahrensschritte, wie beispielsweise Leimauftrag auf das Dokument, erforderlich sind.

Diese Aufgabe ist bei einem Selbstklebeetikett der eingangs genannten Art gelöst durch eine unter der Abdeckfolie angeordnete beidseitig mit einer Glattschicht versehene Zwischenschicht und eine an der der Abdeckfolie abgewandten Seite der Zwischenschicht aufgebrachte Klebeschicht.

Durch die Maßnahme nach der Erfindung wird ein Selbstklebeetikett geschaffen, das maschinell in ein vorbereitetes Dokument eingefügt werden kann. Dabei haftet die an der Zwischenschicht aufgebrachte Klebeschicht, die aus einer Leimschicht oder aus einer doppelseitigen Klebefolie bestehen kann, sicher auf der Grundfläche des Dokuments. Das Befestigen des Selbstklebeetiketts in dem vorbereiteten Dokument stört den ansonsten sehr aufwendigen Vorgang der Dokumentherstellung nicht. Der Vorgang ist hinsichtlich seines technischen Aufwandes vergleichbar mit dem Etikettieren eines Behältnisses oder eines Gegenstandes mit Selbstklebeetiketten.

Das auf diese Weise mit dem Selbstklebeetikett versehene vorbereitete Dokument wird dem Benutzer ausgehändigt, der selbst sein Paßbild einsetzt. Dazu ist es lediglich erforderlich, die Abdeckfolie zusammen mit der beidseitig mit einer Glattschicht versehenen Zwischenschicht anzuheben, wobei sich das Selbstklebeetikett zwischen der Zwischenschicht und der dort aufgebrachten Klebeschicht trennt, welch letztere auf der Grundfläche des Dokuments haften bleibt und als Klebeschicht zur Befestigung eines Paßbildes dient. Nach Entfernen der Zwischenschicht kann die Abdeckfolie auf das Paßbild heruntergeklappt werden. Die Abdeckfolie geht sowohl mit dem Paßbild als auch mit der über das Paßbild überstehenden Klebeschicht eine innige Verbindung ein, so daß nach einem einmaligen Verkleben ein Heraustrennen des Paßbildes ohne Zerstörung nicht mehr möglich ist.

Nach einer vorteilhaften Ausführungsform der Erfindung steht die Abdeckfolie an einer Stelle über die Zwischenschicht vor. Dadurch wird erreicht, daß auch beim Heraustrennen der Zwischenschicht die Abdeckschicht fest auf dem Dokument haften bleibt und eine definierte und unveränderbare Position zu der auf dem Dokument anhaftenden Klebeschicht einnimmt. Hierdurch wird die Handhabung des Selbstklebeetiketts wesentlich erleichtert.

Nach einer anderen Ausführungsform ist die Abdeckfolie in einem Randbereich bis auf die Zwischenschicht durchgestanzt. Bei zurückgeklappter Abdeckfolie kann die Zwischenschicht an diesem Randbereich zum Abziehen gegriffen werden. Der durch die Stanzung abgetrennte Randbereich der Abdeckfolie wird dabei zusammen mit der Zwischenschicht entfernt. Auch hierdurch wird die Handhabung des Etiketts entscheidend erleichtert.

Nach einer weiteren vorteilhaften Ausführungform ist vorgesehen, daß der die Durchstanzung aufweisende Randbereich rechtwinklig zu der Seite verläuft, an der die Abdeckfolie über die Zwischenschicht vorsteht. Bei dieser Ausführungsform wird die Abdeckfolie zusammen mit der Zwischenschicht nach einer Richtung hochgeklappt, beispielsweise nach oben, um das Paßbild auf die auf dem Dokument haftende Klebeschicht aufzulegen. Durch Ziehen an dem Randbereich in einer zur Richtung des Aufklappens senkrechten Richtung, also beispielsweise nach links, wird die Zwischenschicht entfernt. Somit kann ein und derselbe Randbereich als Anfaßlasche sowohl für das Hochklappen des Verbundes aus Abdeckfolie und Zwischenschicht als auch zum Entfernen der Zwischenschicht verwendet werden.

Nach einer vorteilhaften Ausführungsform der Erfindung steht die Zwischenschicht an demjenigen Rand über die Abdeckfolie vor, der der Stelle gegenüberliegt, an der die Abdeckfolie über die Zwischenschicht vorsteht. Beim Anheben der Abdeckfolie und der Zwischenschicht wirkt dabei derjenige Rand, an dem die Abdeckfolie vorsteht, gewissermaßen als Befestigungsscharnier, mit dem das Selbstklebeetikett auf der Grundfläche des Ausweises angelenkt ist. Da die Zwischenschicht an der dieser Stelle gegenüberliegenden Seite vorsteht, kann dort die Zwischenschicht leicht gegriffen und zusammen mit der Abdeckfolie angehoben werden. In diesem Fall ist die Entfernung der Zwischenschicht besonders einfach, da der Benutzer die Zwischenschicht gewissermaßen schon in der Hand hält und nur noch in der entgegengesetzten Richtung abzuziehen braucht.

Das Abziehen wird des weiteren dadurch erleichtert, daß die Zwischenschicht in zwei oder mehrere Teile unterteilt ist. Die Trennlinie läuft dabei vorzugsweise senkrecht zu dem Rand, an dem die Zwischenschicht über die Abdeckfolie vorsteht.

Das Abheben der Zwischenschicht wird des weiteren durch eine Ausstanzung im Randbereich erleichtert. Diese kann die Form eines Dreiecks aufweisen oder auch die Form eines Halbkreises. Durch die Ausstanzung, die gewissermaßen auf der Trennlinie liegt, wird das Abziehen einer Zwischenschichthälfte des weiteren unterstützt.

Nach einer vorteilhaften Ausführungsform besteht die Leimschicht aus einem Heißschmelzkleber, der vorzugsweise auf die Zwischenschicht aufgedruckt ist.

Nach einer weiteren vorteilhaften Ausführungsform ist der Heißschmelzkleber flächenweise so aufgedruckt, daß der Bereich der Zwischenschicht, der unterhalb des die Durchstanzung aufweisenden Randbereichs der Abdeckschicht liegt, frei von Heißschmelzkleber bleibt. Da bei dieser Ausführungsform der Randbereich an seiner Unterseite völlig frei von Klebstoff ist, kann er besonders leicht zum Abheben der Zwischenschicht gegriffen werden.

Wenn das Selbstklebeetikett nach einer weiteren vorteilhaften Ausführungsform vor seinem Gebrauch auf einer Trägerfolie angeordnet ist, die eine klebstoffabweisende Glattschicht aufweist, ist es vorteilhaft, wenn die Adhäsion zwischen der Leimschicht und der Zwischenschicht stärker ist als die Adhäsion zwischen der Leimschicht und der Trägerfolie, da in diesem Fall auch bei maschineller Befestigung des Etiketts in einem Dokument sichergestellt ist, daß die Leimschicht zunächst an der Zwischenschicht verbleibt und erst bei Einkleben des Selbstklebeetiketts in das Dokument von der Zwischenschicht auf die Dokumentenoberfläche transferiert wird.

Nach einer weiteren, besonders vorteilhaften Ausführungsform besteht die beidseitig mit einer Glattschicht versehene Zwischenschicht aus einer Kernfolie, die auf einer Seite mit einer Glattschicht beschichtet ist und auf deren anderer Seite eine selbstklebende, mit einer Glattschicht versehene Folie auflaminiert ist.

Bei einer solchen Ausführungsform kann die Kernfolie als Träger eines Aufdrucks verwendet werden, wenn die die Glattschicht aufweisende selbstklebende Folie transparent ist und den Blick auf den Aufdruck der Kernfolie zuläßt. Ein Aufdruck dieser Art kann beispielsweise eine Bedienungsanleitung für das Selbstklebeetikett darstellen.

Nach einer vorteilhaften Weiterbildung der Erfindung ist vorgesehen, daß die der Abdeckfolie zugewandte Glattschicht der Zwischenschicht einen Aufdruck nach Art eines Dienstsiegels oder -stempels aufweist. Die Druckfarbe eines solchen Aufdrucks wird beim Zusammenlaminieren der verschiedenen Schichten auf die transparente Abdeckfolie übertragen, da sie auf der Glattschicht der Zwischenschicht nicht dauerhaft hatten bleibt. Beim Einlegen eines Paßbildes und nach dem Anpressen der Abdeckfolie gelangt jedoch die Druckfarbe auf das Paßbild, wo der Aufdruck verbleibt.

Wird die Leimschicht aus einem Klebstoff gefertigt, der bei Wärmeeinwirkung zerfließt oder eine Farbreaktion auslöst, wurden Manipulationsversuche sichtbar gemacht und somit verhindert.

Auch der Haftkleber der transparenten Abdeckfolie kann die Form eines Flächenmusters aufweisen, das zu dem Flächenmuster der Leimschicht korrespondiert. Auch können die chemischen Substanzen der beiden Klebstoffschichten (Haftklebeschicht der transparenten Abdeckfolie und Leimschicht im Dokument) so aufeinander abgestimmt sein, daß sie chemisch nach Art eines Zweikomponenten-Klebstoffs reagieren, um eine unlösbare Verbindung sicherzustellen, oder um Manipulationsversuche durch.Veränderungen kenntlich zu machen. Weitere vorteilhafte Ausführungsformen sind den Unteransprüchen zu entnehmen.

Die Herstellung, der Aufbau und die Verwendung eines Selbstklebeetiketts gemäß der Erfindung werden nachfolgend anhand eines in den Figuren 1 bis 11 dargestellten Ausführungsbeispiels näher erläutert. Die Darstellungen in den genannten Figuren sind nicht maßstabsgetreu. Insbesondere sind zur Erläuterung die Schichtdicken übertrieben groß gezeichnet.

Es zeigen:
- Figuren 1 und 2:: Skizzen zur Erläuterung des Herstellungs vorgangs.
- Figur 3:: fertiggestellte Selbstklebeetiketten einer ersten Ausführungsform in perspektivischer Darstellung, die auf einer Trägerfolie angeordnet sind.
- Figur 4:: ein Dokument mit einem eingeklebten Selbstklebeetikett gemäß einer ersten Ausführungsform der Erfindung.
- Figuren 5, 6 und 7:: das Dokument mit Selbstklebeetikett in verschiedenen Stadien der Handhabung beim Einkleben und Versiegeln eines Paßbildes.
- Figur 8:: der fertiggestellte Ausweis.
- Figur 9:: ein Dokument mit einem eingeklebten Selbstklebeetikett gemäß einer zweiten Ausführungsform.
- Figur 10:: das Dokument gemäß Figur 9 nach dem Einsetzen des Paßbildes und vor der Versiegelung.
- Figur 11:: ein Selbstklebeetikett nach einer dritten Ausführungsform der Erfindung.

Nachfolgend wird die Herstellung des Selbstklebeetiketts gemäß der Erfindung unter Bezugnahme auf Figur 1 erläutert:

Eine silikonisierte Trägerfolie 1, die vorzugsweise aus Papier besteht, wird von einem Druckwerk 2 abschnittsweise mit Heißschmelzkleber bedruckt. Die bedruckten Abschnitte sind durch dicke Striche 3 symbolisiert. Die Klebstoffaufdrucke 3 erstrecken sich nicht über die gesamte Breite der Bahn der Trägerfolie 1, was weiter unten näher erläutert wird. Auf die so mit Klebstoff bedruckte Trägerfolie wird eine weitere mit einer Glattschicht versehene Kernfolie 4, bei der es sich vorzugsweise ebenfalls um ein Silikonpapier handelt, zusammenlaminiert, derart, daß die Glattschicht der Kernfolie 4 der Trägerfolie 1 zugewandt ist. Die Folien 1 und 4, genauer gesagt deren Glattschichten, werden so gewählt, daß sich zwischen der Leimschicht 3 und der Kernfolie 4 eine stärkere Adhäsionshaftung einstellt, als zwischen der Leimschicht 3 und der Trägerfolie 1. Dies kann dadurch erzielt werden, daß eine Trägerfolie 1 verwendet wird, die einen höheren Grad der Silikonisierung aufweist.

Die Kernfolie 4 wird an ihrer der Glattschicht abgewandten Seite mit einem Aufdruck, wie beispielsweise dem Aufdruck einer Gebrauchsanweisung, in einem Druckwerk 5 versehen. Dieser Aufdruck ist in Figur 1 durch einen Strich 15 angedeutet.

Der so entstandene Schichtenaufbau wird mit einer selbstklebenden, silikonisierten glasklaren Transparentfolie 7 zusammenlaminiert. Die Transparentfolie 7 bildet mit der Kernfolie 4 eine Zwischenschicht 8, deren Bedeutung weiter unten erläutert wird. Die der Kernfolie zugewandte Leimschicht an der silikonisierten Transparentfolie 7 ist aus Gründen der Vereinfachung der Zeichnung nicht dargestellt, sondern wird als Bestandteil der Transparentfolie 7 betrachtet. Die silikonisierte Transparentfolie 7 wird an ihrer silikonisierten Oberfläche mit einem Aufdruck 14 in der Art eines Stempels oder Dienstsiegels versehen. Hierzu dient ein Druckwerk 6. Die Aufdrucke 14 und 15 wurden so angebracht, daß sie eine definierte Position in Bezug auf die Leimschichtabschnitte 3 einnehmen.

Über den auf diese Weise entstandenen Verbund wird schließlich eine glasklare Abdeckfolie 9 laminiert.

Das auf diese Weise entstehende Laminat ist in Figur 2 gezeigt. Zur Erläuterung sind in der Zeichnung verschiedene Folien teilweise weggebrochen. In Figur 2 ist die Trägerfolie 1 zu erkennen, auf deren silikonisierter Oberfläche die Leimschichtabschnitte 3 aufgedruckt sind.

Die Trägerfolie 1 wird von der aus der Kernfolie 4 und der Transparentfolie 7 bestehenden Zwischenschicht 8 überlagert. Die Breite der Zwischenschicht 8 ist jedoch so gewählt, daß sie die Leimschichtabschnitte 3 nicht vollständig überdeckt, sondern von diesen einen Streifen 3a jeweils frei läßt. Die Abdeckfolie 9, bei der es sich vorzugsweise um eine Folie aus Polyvinylchlorid-Acetat oder Polystyrol handelt, weist wiederum die Breite der Trägerfolie 1 auf, und haftet teilweise mit ihrer Leimschicht auf der Zwischenschicht 8 und teilweise auf dem von der Zwischenschicht 8 nicht überdeckten Bereich der Trägerfolie 1.

Das auf diese Weise hergestellte Laminat durchläuft eine Stanze, in der die Schichten 8 und 9 durchstanzt werden, nicht jedoch die Trägerfolie 1. Bei der Durchstanzung werden aus den Folien 8 und 9 Blöcke ausgestanzt, die als Rechteck bezeichnet werden können, von denen eine kleinere, ebenfalls rechteckige Ecke fehlt. Die Stanzung wird so ausgeführt, daß sie etwa den aufgedruckten Leimabschnitt 3 überlappt, jedoch an einer Seite über diesen Leimabschnitt hinaussteht, so daß ein leimfreier Randbereich des Etiketts entsteht. Im Bereich dieses leimfreien Abschnitts wird eine weitere Stanzung durchgeführt, die nur die transparente Abdeckfolie 9, nicht jedoch die darunter liegenden Folien durchtrennt. Das die ausgestanzten Bereiche umgebende "Gitter" wird danach abgezogen.

Das Ergebnis des soweit beschriebenen Herstellungsvorganges ist in Figur 3 gezeigt.

In Figur 3 ist die Trägerfolie 1 zu erkennen, auf der zwei (stark schematisierte) Selbstklebeetiketten gemäß der Erfindung angeordnet sind. Leimschichten, die beim Gebrauch des Etiketts freigelegt werden können, sind durch schwarze Striche angedeutet. Selbstklebeetiketten gemäß der Erfindung, die vorübergehend auf der Trägerfolie 1 haften, bestehen, wie aus Figur 3 hervorgeht, aus der Leimschicht 3, der aus der Kernfolie 4 und der Transparentfolie 7 bestehenden Zwischenschicht 8, sowie aus der Abdeckfolie 9, die auf der Zwischenschicht 8 mittels einer Klebstoffschicht 10 vorübergehend haftet. Wie in Figur 3 zu erkennen ist, erstreckt sich die Leimschicht 3 nicht bis zum rechten Rand des Selbstklebeetiketts, sondern bricht vor Erreichen des Randes ab. Etwa parallel zum Rand der Klebstoffschicht 3 verläuft in der transparenten Abdeckfolie 9 eine Stanzung 11, die von der Abdeckfolie 9 einen Randbereich 9a abtrennt, dessen Funktion weiter unten erläutert wird.

Wie im Zusammenhang mit der Beschreibung der Figur 2 bereits erläutert, überdeckt die Zwischenschicht 8 die Leimabschnitte 3 nicht vollständig, sondern läßt einen Randbereich frei, der bei der Darstellung der Figur 3 am hinteren Rand des Selbstklebeetiketts liegt. In diesem Bereich steht die transparente Abdeckfolie 9 in direkter Verbindung mit der Leimschicht 3, genauer gesagt mit deren Abschnitt 3a (vgl. Figur 2).

Wird die mit den Selbstklebeetiketten beladene Trägerfolie 1 über eine Spendelippe gezogen wird, heben sich die Selbstklebeetiketten einschließlich der Leimschicht 3 von der Trägerfolie 1 ab. Die Selbstklebeetiketten können leicht von einer Anpreßwalze erfaßt und maschinell in ein Dokument oder dergleichen eingeklebt werden. Da die Zwischenschicht 8, die beidseitig eine Glattschicht aufweist, den Leimabschnitt 3 nur teilweise überdeckt, und so die direkte Verbindung zwischen dem Leimabschnitt 3 und der Abdeckfolie 9 ermöglicht, wird die Abdeckfolie 9 entlang dieses genannten Abschnittes dauerhaft mit dem Dokument verbunden.

Ein in ein Dokument eingeklebtes Selbstklebeetikett gemäß der Erfindung ist in Figur 4 schematisch dargestellt. Figur 4 zeigt ein Dokument 12, das zumindest einen Bereich aufweist, der in der Lage ist, sich fest mit einem Klebstoff zu verbinden. In diesem Bereich haftet das Selbstklebeetikett mit seiner Leimschicht 3, der darauf angeordneten Zwischenschicht 8 und der darauf angeordneten Abdeckfolie 9. In dem durch eine Strichlierung abgeteilten Bereich 9b des Selbstklebeetiketts haftet die Abdeckfolie 9 direkt auf der darunter liegenden Klebstoffschicht 3 und somit direkt unlösbar auf der Oberfläche des Dokuments.

Durch die transparente Abdeckfolie 9 hindurch ist ein Aufdruck zu erkennen, der hier beispielshalber durch das Wort "Gebrauchsanweisung" symbolisiert ist. Dieser Aufdruck ist auf der Kernfolie 4 (siehe Figur 1) der Zwischenschicht 8 angebracht, die durch die Transparentfolie 7 (Figur 1) geschützt ist.

Durch die transparente Abdeckfolie 9 hindurch ist des weiteren ein Aufdruck zu erkennen, der in der Zeichnung durch die Inschrift SIEGEL symbolisiert ist. Dieser Aufdruck befindet sich auf der oberen Glattschicht der Zwischenschicht 8, d. h. auf der silikonisierten Transparentfolie 7 (vgl. Figur 1). Da die Klebstoffschicht 3 sich nicht bis in den Randbereich 9a der Abdeckfolie 9 erstreckt, kann das Selbstklebeetikett an diesem freistehenden Randbereich 9a leicht gegriffen werden, um ein Paßbild zu befestigen und zu versiegeln.

Hierzu wird, wie in Figur 5 gezeigt, der aus den Schichten 8 und 9 sowie der dazwischen liegenden Klebstoffschicht 10 bestehende Etikettenaufbau nach oben geklappt. Dabei löst sich die beidseitig mit einer Glattschicht versehene Zwischenschicht 8 leicht von der Leimschicht 3 ab, die fest auf dem Dokument haftet. Da der obere Randbereich 9b (siehe Figur 4) fest auf dem Dokument haftet, verbleibt die Abdeckfolie 9 in einer konstanten Position zu dem Dokument. Nun kann ein Paßbild 13 auf die Klebstoffschicht 3 aufgelegt werden, das nach leichtem Anpressen mit dieser Klebstoffschicht eine innige Verbindung eingeht.

Dieses Stadium ist in Figur 6 gezeigt. Wie aus Figur 6 des weiteren hervorgeht, wird der aus den Schichten 8 und 9 bestehende Aufbau weiter nach oben geklappt und die Zwischenschicht 8 wird in Richtung des Pfeiles P abgezogen.

Da die transparente Abdeckfolie 9 an ihrem Randbereich 9a durchstanzt ist, verbleibt beim Abziehen der Zwischenschicht 8 der Randbereich 9a auf der Zwischenschicht haften, während sich die Zwischenschicht 8 infolge ihrer Silikonisierung leicht von der transparenten Abdeckfolie 9 löst. Die Zwischenschicht 8, die den Aufdruck trägt, der in Figur 4 anhand des Wortes "Gebrauchsanweisung" symbolisiert war, wird zusammen mit dem an ihr haftenden Randabschnitt 9a weggeworfen. Die Grundform des Etiketts wurde so gewählt, daß die Ecke, die zwischen den Randabschnitten 9a und 9b liegt, weggestanzt ist (vgl. Figuren 3 und 4). Hierdurch ist der Vorgang des Abziehens der Zwischenschicht erleichtert.

Wie in Figur 6 zu erkennen ist, verbleibt nach dem Abziehen der Zwischenschicht 8 der Aufdruck, der in Figur 4 anhand des Wortes SIEGEL symbolisiert wurde, auf der Klebstoffschicht der Abdeckfolie 9 haften, da die Glattschicht der Zwischenschicht 8 eine dauerhafte Verbindung mit der Druckfarbe nicht ermöglicht, sondern die Druckfarbe auf die klebstoffbeschichtete Seite der Abdeckfolie 9 übertragen wird. Es wird daran erinnert, daß der Aufdruck SIEGEL auf die silikonisierte Transparentfolie 7 aufgebracht worden ist (vgl. Figur 1).

In Figur 7 ist das Stadium kurz vor Vollendung der Versiegelung des Paßbildes 13 dargestellt. Die Zwischenschicht 8 und der an ihr haftende Randabschnitt 9a der Abdeckfolie sind entfernt. Auf der transparenten, selbstklebenden Abdeckfolie 9 befindet sich der Aufdruck SIEGEL, der in Figur 7 auf dem Kopf stehend zu erkennen ist. Die transparente Abdeckfolie 9 muß lediglich noch über das Paßfoto 13 heruntergeklappt und dort angedrückt werden. Dann verbindet sich die Klebeschicht der transparenten Abdeckfolie 9 intensiv mit der auf dem Ausweisdokument haftenden Leimschicht 3 sowie mit der Oberfläche des Paßbildes 13. Die an der transparenten Abdeckfolie 9 haftende Druckfarbe, die durch die Buchstabenfolge SIEGEL symbolisiert ist, wird auf das Paßbild nach Art eines Stempels übertragen.

Der fertige Zustand des Ausweises ist in Figur 8 zu erkennen. Jeder Versuch, das Paßbild 13 aus dem Ausweis zu entfernen und durch ein anderes zu ersetzen, führt zwangsläufig zur Zerstörung des Ausweises oder hinterläßt jedenfalls deutlich erkennbare Spuren. Selbst wenn es wider Erwarten einem Fälscher gelingen sollte, die transparente Abdeckfolie 9 abzuheben, so ist jedenfalls der Siegelaufdruck zerstört und kann nicht auf ein neues Paßfoto übertragen werden.

Figur 9 zeigt eine weitere Ausführungsform eines Selbstklebeetiketts nach der Erfindung, das in einen Ausweis 12 eingeklebt ist. Auch das Selbstklebeetikett, das in Figur 9 gezeigt ist, weist eine Leimschicht 3 auf (in Figur 9 nicht zu erkennen), auf der eine Zwischenschicht 8 und eine transparente Abdeckfolie 9 angeordnet ist. Der Randbereich 9b der transparenten Abdeckfolie haftet direkt auf der Leimschicht 3 und stellt somit die feste Verbindung zwischen dem Etikettenaufbau und dem Ausweis dar. Insoweit entspricht die in Figur 9 dargestellte Ausführungsform der ersten anhand der Figuren 1 bis 8 dargestellten Ausführungsform, so daß zur Vermeidung von Wiederholungen auf die vorangehende Beschreibung verwiesen wird. Das Selbstklebeetikett gemäß Figur 9 unterscheidet sich jedoch von dem oben beschriebenen Selbstklebeetikett dadurch, daß es keinen Randbereich 9a (vgl. Figur 4) aufweist, sondern vielmehr die beidseitig mit einer Glattschicht versehene Zwischenschicht 8, an der dem Randbereich 9b gegenüberliegenden Seite über die Abdeckfolie 9 vorsteht. Darüber hinaus ist die Zwischenschicht 8 durch eine Trennlinie 90 in zwei Teile unterteilt. Symmetrisch zur Trennlinie 90 liegt am Randbereich eine dreieckförmige Einkerbung 91.

Das Selbstklebeetikett gemäß der Erfindung wird wie folgt verarbeitet:

An dem vorstehenden Randbereich wird die Zwischenschicht 8 gegriffen und zusammen mit der transparenten Abeckfolie 9 angehoben.

Nach dem Anheben der Schichten 8 und 9 wird die auf dem Ausweispapier haftende Klebstoffschicht 3 freigelegt, auf die ein Paßbild 13 aufgesetzt werden kann. Dieses Stadium der Verarbeitung ist in Figur 10 gezeigt. Da, wie erwähnt, die Zwischenschicht 8 durch eine in Längsrichtung verlaufende Trennlinie 90 in zwei Teile 8a und 8b unterteilt ist, kann leicht der erste Teil 8b abgeschält werden, wie dies in Figur 10 angedeutet ist, und danach der Teil 8a. Nach dem Herunterklappen der transparenten Abdeckfolie 9 ergibt sich derselbe Zustand, wie er in Figur 8 gezeigt ist.

Eine weitere Ausführungsform wird anhand von Figur 11 erläutert. Figur 11 zeigt ein Selbstklebeetikett gemäß einer dritten Ausführungsform der Erfindung im Schnitt von der Seite gesehen, das in einem Ausweisdokument 12 angeordnet ist. Zur Verdeutlichung sind hier alle Schichtdicken übertrieben groß gezeichnet.

In Figur 11 ist wiederum das Ausweispapier mit dem Bezugszeichen 12 bezeichnet. Der Selbstklebeetikettenaufbau gemäß der Erfindung besteht wiederum aus einer Klebe- oder Leimschicht 3, einer darauf angeordneten, beidseitig mit einer Glattschicht versehenen Zwischenschicht 8 sowie einer darauf angeordneten transparenten selbstklebenden Abdeckfolie 9. An der in Figur 11 rechts gezeichneten Seite überragt die transparente Abdeckfolie die Zwischenschicht 8, so daß sie sich aufgrund ihrer Selbstklebeeigenschaft im Bereich 9b fest mit der Oberfläche des Dokuments 12 verbindet. Insoweit ist der Etikettenaufbau identisch zu den oben beschriebenen Ausführungsformen, so daß hier von einer erneuten Detailbeschreibung abgesehen werden kann.

Anders als bei den oben beschriebenen Ausführungsformen ragt jedoch die transparente Abdeckfolie 9 auch an der dem Randbereich 9b gegenüberliegenden Seite über die Abdeckfolie 8 hinaus und ist dort mit einem klebstoffreien Randbereich 110 versehen. Die Leimschicht 3 ist flächenmäßig kleiner als die Zwischenschicht 8, so daß die Zwischenschicht 8 ebenfalls einen klebstoffreien Randbereich 111 besitzt. Die Handhabung des in Figur 11 gezeigten Etikettenaufbaus geschieht wie folgt:

An dem klebstoffreien Randbereich 110 wird die Abdeckfolie 9 gegriffen und nach oben geklappt. Anders als bei den zuvor beschriebenen Ausführungsformen ist die Adhäsion zwischen der selbstklebenden Schicht 9 und der silikonisierten Zwischenschicht 8 so gewählt, daß die silikonisierte Zwischenschicht 8 auf der Leimschicht 3 und somit über dem Ausweis zunächst verbleibt. Nach Zurückklappen der transparenten Abdeckfolie 9 wird die Zwischenschicht an ihrem klebstoffreien Randbereich 111 gegriffen und weggeworfen. Danach wird ein Paßfoto (in Figur 11 nicht dargestellt) auf die Klebeschicht 3 gelegt und dort durch Herunterklappen der transparenten Abdeckfolie 9 fälschungssicher versiegelt. Der Endzustand entspricht wiederum dem anhand von Figur 8 beschriebenen Zustand.

## Patentansprüche

1. Selbstklebeetikett zum Befestigen und Versiegeln eines Paßbildes (13) in einem Dokument (12), mit einer selbstklebenden, transparenten Abdeckfolie (9), **gekennzeichnet** durch eine unter der Abdeckfolie (9) angeordnete, beidseitig mit einer Glattschicht versehene Zwischenschicht (8) und eine an der der Abdeckfolie (9) abgewandten Seite der Zwischenschicht (8) aufgebrachte Klebeschicht (3).

2. Selbstklebeetikett nach Anspruch 1, dadurch gekennzeichnet, daß die Abdeckfolie (9) an einer Stelle (9b) über die Zwischenschicht (8) vorsteht.

3. Selbstklebeetikett nach Anspruch 1 oder 2, dadurch gekennzeichnet, daß die Abdeckfolie (9) in einem Randbereich (9a) bis auf die Zwischenschicht (8) durchgestanzt ist.

4. Selbstklebeetikett nach Anspruch 2 und 3, dadurch gekennzeichnet, daß der die Durchstanzung aufweisende Randbereich (9a) rechtwinklig zu der Seite (9b) verläuft, an der die Abdeckfolie (9) über die Zwischenschicht (8) vorsteht.

5. Selbstklebeetikett nach Anspruch 2, dadurch gekennzeichnet, daß die Zwischenschicht (8) an demjenigen Rand (9c) über die Abdeckfolie (9) vorsteht, der der Stelle (9b) gegenüberliegt, an der die Abdeckfolie (9) über die Zwischenschicht (8) vorsteht.

6. Selbstklebeetikett nach Anspruch 5, dadurch gekennzeichnet, daß die Zwischenschicht (8) in mindestens zwei Teile (8a, 8b) unterteilt ist.

7. Selbstklebeetikett nach Anspruch 6, dadurch gekennzeichnet, daß die Trennlinie (90) zwischen den beiden Teilen (8a, 8b) senkrecht zu dem Rand (9c) verläuft bzw. verlaufen, an dem die Zwischenschicht (8) über die Abdeckfolie (9) vorsteht.

8. Selbstklebeetikett nach Anspruch 6 oder Anspruch 7, dadurch gekennzeichnet, daß die Zwischenschicht (8) randseitig eine Ausstanzung (91) aufweist, die dort liegt, wo die Trennlinie (90) auf den Rand der Zwischenschicht (8) stößt.

9. Selbstklebeetikett nach Anspruch 8, dadurch gekennzeichnet, daß die Ausstanzung (91) die Form eines Dreiecks aufweist, dessen Basis parallel zum vorstehenden Rand der Zwischenschicht (8) liegt.

10. Selbstklebeetikett nach einem der Ansprüche 1 bis 9, dadurch gekennzeichnet, daß die Klebeschicht (3) aus einem Heißschmelzkleber besteht.

11. Selbstklebeetikett nach Anspruch 10, dadurch gekennzeichnet, daß der Heißschmelzkleber auf die Zwischenschicht (8) aufgedruckt ist.

12. Selbstklebeetikett nach Anspruch 3, dadurch gekennzeichnet, daß die Klebeschicht flächenweise so aufgedruckt ist, daß derjenige Bereich der Zwischenschicht (8), der unterhalb des die Durchstanzung aufweisenden Randbereiches (9a) der Abdeckfolie 9 liegt, keine Klebeschicht aufweist.

13. Selbstklebeetikett nach einem der Ansprüche 1 bis 12, das vor seinem Gebrauch auf einer Trägerfolie (1) angeordnet ist, die eine klebstoffabweisende Glattschicht aufweist, dadurch gekennzeichnet, daß die Adhäsion zwischen der Klebeschicht (3) und der Zwischenschicht (8) stärker ist als die Adhäsion zwischen der Klebeschicht (3) und der Trägerfolie (1).

14. Selbstklebeetikett nach einem der Ansprüche 1 bis 13, dadurch gekennzeichnet, daß die beidseitig mit einer Glattschicht versehene Zwischenschicht aus einer eine Glattschicht aufweisenden Kernfolie (4) und einer auf diese auflaminierten selbstklebenden, mit einer Glattschicht versehenen Folie (7) besteht.

15. Selbstklebeetikett nach Anspruch 14, dadurch gekennzeichnet, daß die Kernfolie (4) einen Aufdruck aufweist, und daß die die Glattschicht aufweisende Folie (7) transparent ist.

16. Selbstklebeetikett nach einem der Ansprüche 1 bis 15, dadurch gekennzeichnet, daß die der Abdeckfolie (9) zugewandte Glattschicht der Zwischenschicht (8) einen Aufdruck nach Art eines Dienstsiegels oder Stempels aufweist.

17. Selbstklebeetikett nach einem der Ansprüche 1 bis 16, dadurch gekennzeichnet, daß die Klebeschicht (3) eine Leimschicht ist.

18. Selbstklebeetikett nach Anspruch 17, dadurch gekennzeichnet, daß der Klebstoff der Leimschicht (3) einen Farbstoff enthält und in einem eine Gebrauchsinformation vermittelnden Muster aufgebracht ist.

19. Selbstklebeetikett nach Anspruch 18, dadurch gekennzeichent, daß der Klebstoff der Leimschicht bei Wärmeeinwirkung zerfließt, so daß das Muster zerstöft wird.

20. Selbstklebeetikett nach Anspruch 18 oder 19, dadurch gekennzeichnet, daß der Klebstoff einen Farbindikator enthält, der sich bei starker Wärmeeinwirkung dauerhaft verändert.

21. Selbstklebeetikett nach einem der vorhergehenden Ansprüche, daß der Haftkleber der transparenten Abdeckfolie (9) auf diese in Form eines Flächenmusters aufgebracht ist.

22. Selstbklebeetikett nach einem der Ansprüche 17 - 21, dadurch gekennzeichnet, daß die Leimschicht (3) und die Haftkleberschicht der transparenten Abdeckfolie (9) aus miteinander reagierenden Substanzen aufgebaut sind.

23. Selbstklebeetikett nach Anspruch 22, dadurch gekennzeichnet, daß die Substanzen eine Farbreaktion auslösen.

24. Selbstklebeetikett nach einem der Ansprüche 17 - 23, dadurch gekennzeichnet, daß die Leimschicht (3) und die Haftkleberschicht der transparenten Abdeckfolie (9) aus ineinander zerfließenden Substanzen aufgebaut sind.

25. Selbstklebeetikett nach einem der Ansprüche 1 - 24, dadurch gekennzeichnet, daß die transparente Abdeckfolie (9) aus einem Material besteht, das sich bei Wärme oder starker Kälteeinwirkung dauerhaft verändert.

26. Selbstklebeetikett nach einem der Ansprüche 1 bis 16, dadurch gekennzeichnet, daß die Klebeschicht (3) aus einem Doppel-Klebeband besteht.

27. Selbstklebeetikett nach Anspruch 1, dadurch gekennzeichnet, daß die Abdeckfolie (9) an zwei gegenüberliegenden Seiten über die Zwischenschicht (8) vorsteht und an einer der beiden Seiten einen klebstoffreien Randbereich (110) aufweist,

28. Selbstklebeetikett nach Anspruch 27, dadurch gekennzeichnet, daß die Klebeschicht (3) eine kleinere Fläche als die Zwischenschicht (8) aufweist.

## Claims

1. Self-adhesive label for securing and sealing an identity photograph (13) in a document (12) with a self-adhesive, transparent cover film (9), characterised by an intermediate layer (8), which is arranged beneath the cover film (9) and is provided on both sides with a smooth layer, and an adhesive layer (3) applied to the side of the intermediate layer (8) which is directed away from the cover film (9).

2. Self-adhesive label as claimed in claim 1, characterised in that the cover film (9) projects beyond the intermediate layer (8) at one position (9b).

3. Self-adhesive label as claimed in claim 1 or 2, characterised in that the cover film (9) is stamped through in an edge region (9a) to the intermediate layer (8).

4. Self-adhesive label as claimed in claims 2 and 3, characterised in that the edge region (9a) with the stamping-through extends at right-angles to the side (9b) at which the cover film (9) projects beyond the intermediate layer (8).

5. Self-adhesive label as claimed in claim 2, characterised in that the intermediate layer (8) projects beyond the cover film (9) at that edge (9c) which is opposite to the position (9b) at which the cover film (9) projects beyond the intermediate layer (8).

6. Self-adhesive label as claimed in claim 5, characterised in that the intermediate layer (8) is divided into at least two portions (8a,8b).

7. Self-adhesive label as claimed in claim 6, characterised in that the parting line (90) between the two portions (8a,8b) extends perpendicular to the edge (9c) at which the intermediate layer (8) projects beyond the cover film (9).

8. Self-adhesive label as claimed in claim 6 or claim 7, characterised in that the intermediate layer (8) has a stamped out portion (91) which is situated where the parting line (90) meets the edge of the intermediate layer (8).

9. Self-adhesive label as claimed in claim 8, characterised in that the stamped out portion (91) has the shape of a triangle whose base lies parallel to the projecting edge of the intermediate layer (8).

10. Self-adhesive label as claimed in one of claims 1 to 9, characterised in that the adhesive layer (3) comprises a hot melt adhesive.

11. Self-adhesive label as claimed in claim 10, characterised in that the hot melt adhesive is impressed onto the intermediate layer (8).

12. Self-adhesive label as claimed in claim 3, characterised in that the adhesive layer is impressed onto the surface so that that region of the intermediate layer (8) which is situated below the edge region (9a) of the cover film (9) with the stamping-through has no adhesive layer.

13. Self-adhesive label as claimed in one of claims 1 to 12 which, before use, is arranged on a carrier film (1) which has an adhesive-repellent smooth layer, characterised in that the adhesion between the adhesive layer (3) and the intermediate layer (8) is stronger than the adhesion between the adhesive layer (3) and the carrier film (1).

14. Self-adhesive label as claimed in one of claims 1 to 13, characterised in that the intermediate layer provided on both sides with a smooth layer comprises a core film (4) having a smooth layer and a self-adhesive film (7) which is laminated onto it and is provided with a smooth layer.

15. Self-adhesive label as claimed in claim 14, characterised in that the core film (4) has an imprint and that the film (7) having the smooth layer is transparent.

16. Self-adhesive label as claimed in one of claims 1 to 15, characterised in that the smooth layer of the intermediate layer (8) directed towards the cover film (9) has an imprint in the manner of an official seal or stamp.

17. Self-adhesive label as claimed in one of claims 1 to 16, characterised in that the adhesive layer (3) is a glue layer.

18. Self-adhesive label as claimed in claim 17, characterised in that the adhesive of the glue layer (3) contains a pigment and is applied in a pattern which imparts useage information.

19. Self-adhesive label as claimed in claim 18, characterised in that the adhesive of the glue layer melts under the influence of heat so that the pattern is destroyed.

20. Self-adhesive label as claimed in claim 18 or 19, characterised in that the adhesive contains a colour indicator which permanently alters under the influence of intense heat.

21. Self-adhesive label as claimed in one of the preceding claims that the contact adhesive on the transparent cover film (9) is applied to it in the form of a surface pattern.

22. Self-adhesive label as claimed in one of claims 17 to 21, characterised in that the glue layer (3) and the contact adhesive layer on the transparent cover film (9) are composed of substances which react with one another.

23. Self-adhesive label as claimed in claim 22, characterised in that the substances initiate a colour reaction.

24. Self-adhesive label as claimed in one of claims 17 to 23, characterised in that the glue layer (3) and the contact adhesive layer on the transparent cover film (9) are composed of substances which run into one another.

25. Self-adhesive label as claimed in one of claims 1 to 24, characterised in that the transparent cover film (9) comprises a material which permanently alters under heat or the action of intense cold.

26. Self-adhesive label as claimed in one of claims 1 to 16, characterised in that the adhesive layer (3) comprises a double adhesive band.

27. Self-adhesive label as claimed in claim 21, characterised in that the cover film (9) projects beyond the intermediate layer (8) at two opposing sides and has an adhesive-free edge region (110) on one of the two sides.

28. Self-adhesive label as claimed in claim 27, characterised in that the adhesive layer (3) has a smaller area than the intermediate layer (8).

## Revendications

1. Etiquette auto-adhésive pour fixer et sceller une photo d'identité (13) sur un document (12), comportant une feuille transparente autocollante de recouvrement (9), caractérisée par une couche intermédiaire (8) placée sous la feuille de recouvrement (9), pourvue des deux côtés d'une couche lisse, et une couche de colle (3) mise en place du côté de la couche intermédiaire (8) opposée à la feuille de recouvrement (9).

2. Etiquette auto-adhésive selon la revendication 1, caractérisée en ce que la feuille de recouvrement (9) dépasse, à un emplacement (9b), au-delà de la couche intermédiaire (8).

3. Etiquette auto-adhésive selon la revendication 1 ou 2, caractérisée en ce que la feuille de recouvrement (9) est, dans une zone de bord (9a), perforée jusqu'à la couche intermédiaire (8).

4. Etiquette auto-adhésive selon les revendications 2 et 3, caractérisée en ce que la zone de bord (9a) présentant la perforation est à angle droit par rapport au côté (9b), contre lequel la feuille de recouvrement (9) dépasse au-délà de la couche intermédiaire (8).

5. Etiquette auto-adhésive selon la revendication 2, caractérisée en ce que la couche intermédiaire (8) dépasse de la feuille de recouvrement (9) sur celui des bords (9c), qui est opposé à l'emplacement (9b), où la feuille de recouvrement (9) dépasse au-delà de la couche intermédiaire (8).

6. Etiquette auto-adhésive selon la revendication 5, caractérisée en ce que la couche intermédiaire (8) est partagée en deux parties (8a,8b) au moins.

7. Etiquette auto-adhésive selon la revendication 6, caractérisée en ce que la ligne (90) qui sépare les deux parties (8a,8b) est perpendiculaire au bord (9c), où la couche intermédiaire (8) dépasse au-delà de la feuille de recouvrement (9).

8. Etiquette auto-adhésive selon la revendication 6 ou 7, caractérisée en ce que la couche intermédiaire (8) présente du côté du bord une découpure (91), qui se situe là où la ligne de séparation (90) coupe le bord de la couche intermédiaire (8).

9. Etiquette auto-adhésive selon la revendication 8, caractérisée en ce que la découpure (91) a la forme d'un triangle, dont la base est parallèle au bord de la couche intermédiaire (8), qui dépasse.

10. Etiquette auto-adhésive selon l'une des revendications 1 à 9, caractérisée en ce que la couche de colle (3) est une colle à base de matières fondues.

11. Etiquette auto-adhésive selon la revendication 10, caractérisée en ce que la colle à base de matières fondues est appliquée sur la couche intermédiaire (8).

12. Etiquette auto-adhésive selon la revendication 3, caractérisée en ce que la couche de colle est appliquée de manière plane et ce en sorte que la zone de la couche intermédiaire (8), qui se situe en dessous de la zone de bord (9a) de la feuille de recouvrement (9) présentant la perforation, ne comporte pas de couche de colle

13. Etiquette auto-adhésive selon l'une des revendications 1 à 12, qui est placée avant son utilisation sur une feuille support (1), laquelle présente une couche lisse repoussant la colle, caractérisée en ce que l'adhésivité entre la couche de colle (3) et la couche intermédiaire (8) est plus forte que l'adhésivité entre la couche de colle (3) et la feuille support (1).

14. Etiquette auto-adhésive selon l'une des revendications 1 à 13, caractérisée en ce que la couche intermédiaire pourvue des deux côtés d'une couche lisse se compose d'une feuille d'armature (4) présentant une couche lisse et d'une feuille (7) auto-collante, laminée sur la feuille d'armature et pourvue d'une couche lisse.

15. Etiquette auto-adhésive selon la revendication 14, caractérisée en ce que la feuille d'armature (4) comporte une impression et en ce que la feuille (7) présentant la couche lisse est transparente.

16. Etiquette auto-adhésive selon l'une des revendications 1 à 15, caractérisée en ce que la couche lisse de la couche intermédiaire (8), couche lisse tournée vers la feuille de recouvrement (9), présente une impression du type d'un cachet officiel ou d'un tampon.

17. Etiquette auto-adhésive selon l'une des revendications 1 à 16, caractérisée en ce que la couche de colle (3) est une couche de colle forte.

18. Etiquette auto-adhésive selon la revendication 17, caractérisée en ce que la colle de la couche de colle forte (3) comporte un colorant et est placée dans un motif fournissant une information d'utilisation.

19. Etiquette auto-adhésive selon la revendication 18, caractérisée en ce que la colle de la couche de colle forte fond sous l'effet de la chaleur, si bien que le motif est détruit.

20. Etiquette auto-adhésive selon la revendication 18 ou 19, caractérisée en ce que la colle contient un indicateur coloré, qui, sous l'effet d'une forte chaleur s'altère durablement.

21. Etiquette auto-adhésive selon l'une des revendications précédentes, caractérisée en ce que la colle adhésive de la couche de recouvrement transparente (9) est mise en place sur cette dernière sous forme d'un motif plat.

22. Etiquette auto-adhésive selon l'une des revendications 17-21, caractérisée en ce que la couche de colle forte (3) et la couche de colle adhésive de la feuille de recouvrement transparente (9) sont constituées de substances réagissant entre elles.

23. Etiquette auto-adhésive selon la revendication 22, caractérisée en ce que les substances déclenchent une réaction colorée.

24. Etiquette auto-adhésive selon l'une des revendications 17-23, caractérisée en ce que la couche de colle forte (3) et la couche de colle adhésive de la feuille de recouvrement transparente (9) sont constituées de substances se dissolvant l'une dans l'autre.

25. Etiquette auto-adhésive selon l'une des revendications 1-24, caractérisée en ce que la couche de revêtement transparente (9) est d'un matériau, qui se modifie durablement sous l'effet de la chaleur ou d'un froid prononcé.

26. Etiquette auto-adhésive selon l'une des revendications 1 à 16, caractérisée en ce que la couche de colle (3) est constituée d'une double bande collante.

27. Etiquette auto-adhésive selon la revendication 1, caractérisée en ce que la feuille de recouvrement (9) dépasse des deux côtés opposés au-delà de la couche intermédiaire (8) et présente sur l'un des deux côtés une zone de bord (110) sans colle.

28. Etiquette auto-adhésive selon la revendication 27, caractérisée en ce que la couche de colle (3) présente une surface plus petite que la couche intermédiaire (8).
